# EUROPÄISCHE PATENTSCHRIFT

(11) **EP 0 514 952 B1**
(45) Veröffentlichungstag und Bekanntmachung des Hinweises auf die Patenterteilung: **10.07.1996**
(21) Anmeldenummer: 92113502.6
(22) Anmeldetag: 05.03.1991
(51) Int. Cl.: G09F 3/02, B32B 7/00, B65C 9/18

(54) **Druckträger**
Printing support
Support d'impression

(30) Priorität: 06.03.1990 DE 4007019
(43) Veröffentlichungstag der Anmeldung: 25.11.1992
(62) Teilanmeldung aus: 91103326.4
(73) Patentinhaber: ZWECKFORM ETIKETTIERTECHNIK GESELLSCHAFT MIT BESCHRÄNKTER HAFTUNG, D-83607 Holzkirchen (DE)
(72) Erfinder: Busler, Robert, W-8000 München 90 (DE)
(74) Vertreter: Fincke, Karl Theodor, Dipl.-Phys. Dr.

(56) Entgegenhaltungen:
- EP-A- 0 231 882
- EP-A- 0 286 222
- GB-A- 2 209 512

## Beschreibung

Die Erfindung betrifft einen auf einem Trägerband lösbar haftenden, beidseitig bedruckten Druckträger. Derartige Druckträger sind allgemein bekannt. Bei ihnen ist die eine Seite der Druckträger mit einem druckempfindlichen Klebstoff versehen, der auf dem Trägerband lösbar haftet. Durch Umlenken des Trägerbands um eine Umlenkkante läßt sich der Druckträger vom Trägerband lösen und auf einen zu etikettierenden Gegenstand mit seiner druckempfindlichen Klebstoffschicht kleben.

Aufgabe der Erfindung ist es, einen Druckträger genannter Art anzugeben, der beidseitig nicht klebend ist, was insbesondere bedeutungsvoll ist, wenn der Druckträger als Flaschenüberhänger verwendet werden soll oder als Beigabe zu einer Packung. Dennoch soll dabei der Druckträger von dem Trägerband in der beschriebenen Weise lösbar sein.

Zur Lösung dieser Aufgabe ist der Druckträger eingangs genannter Art dadurch gekennzeichnet, daß der Druckträger einen beidseitig mit einer aufkaschierten Folie oder einer Lackschicht versehenen inneren Druckträger aufweist und daß die Außenseite einer aufkaschierten Folie oder einer Lackschicht klebstofffrei nur durch Adhäsion auf einer auf dem Trägerband befindlichen, nicht selbstklebenden Adhäsionsschicht haftet.

Wesentlich für die Erfindung ist, daß der Druckträger auf dem Trägerband nur durch Adhäsion, also verhältnismäßig leicht haftet, also nicht verhältnismäßig fest klebt, auch nicht mittels einer auf seiner Rückseite befindlichen, druckempfindlichen Haftklebstoffschicht. Nach dem Ablösen des Druckträgers von dem Trägerband ist keine der voneinander gelösten Flächen klebrig, insbesondere ist der Druckträger beidseitig nicht klebend.

Vorteilhafte Ausgestaltungen der Erfindung sind in den Unteransprüchen angegeben.

Die Erfindung wird im folgenden an Ausführungsbeispielen unter Hinweis auf die beigefügten Zeichnungen beschrieben.

Fig. 1 zeigt ein Trägerband mit Druckträgern in Aufsicht.

Fig. 2 zeigt eine erste Ausführungsform der Druckträger.

Fig. 3 zeigt eine zweite Ausführungsform der Druckträger.

Fig. 4 zeigt eine dritte Ausführungsform der Druckträger.

Fig. 5 zeigt eine Vorrichtung zur Durchführung des Verfahrens in Schrägansicht von oben.

Fig. 6 zeigt die Vorrichtung nach Fig. 5 im Bereich der Spendekante in Seitenansicht.

Fig. 1 zeigt Druckträger 2, die durch Adhäsion lösbar auf einem Trägerband 4 haften. Die Druckträger 2 enthalten Aufstecklöcher 6 in Bereichen 8, die über eine Seite des Trägerbands 4 überstehen. Als Ubertragungsvorrichtung auf zum Beispiel Flaschenhälse reicht praktisch eine Umlenkkante zum aufeinanderfolgenden Ablösen der Druckträger 2 von dem Trägerband 4 aus.

Fig. 2 zeigt im Schnitt ein Trägerband 20 aus einer Trägerschicht 22 und einer auf der Trägerschicht 22 befindlichen nicht selbstklebenden Adhäsionsschicht 24.

Auf dem Trägerband 20 befindet sich ein Druckträger 26. Dieser Druckträger 26 weist einen beidseitig mit einer aufkaschierten Folie 28 bzw. 30 bedeckten inneren Druckträger 32 auf. Dieser innere Druckträger 32 ist beidseitig mit einem Aufdruck 34 bzw. 36 versehen. Die Folien 28, 30 sind mit einem Kaschierkleber 38 aufgeklebt. Der Kaschierkleber 38 und die Folien 28 und 30 sind durchsichtig. Anstelle der aufkaschierten Folien können auch transparente Lacke eingesetzt werden. Der innere Druckträger 32 ist undurchsichtig. Er besteht aus Papier oder Folie.

Bei der Ausführungsform nach Fig. 3 ist das Trägerband 20 ebenso ausgebildet wie bei der Ausführungsform nach Fig. 2. Bei dieser Ausführungsform ist der innere Druckträger 42 zusammengesetzt, aber im übrigen beidseitig mit aufkaschierten Folien oder Lacken und Drucken versehen, wie bei der Ausführungsform nach Fig. 2.

Der innere Druckträger 42 weist zwei außenseitig mit dem Druck 34 bzw. 36 versehene Einseitendruckträger 44, 46 auf, die durch eine auf der Innenseite des Einseitendruckträgers 46 befindliche, Haftklebstoff abweisende Schicht 48 und durch eine auf der Innenseite des Einseiten-Druckträgers 44 befindliche Haftklebstoffschicht 50 lösbar miteinander verbunden sind. Aus diesem Druckträger ist durch eine Rundumstanzung oder eine Trennstanzung 52, die bis zu der Haftklebstoff abweisenden Schicht 48 reicht, ein selbstklebendes Etikett abzulösen. Nur der untere Bereich des Druckträgers, von der Haftklebstoff abweisenden Schicht ab abwärts, braucht über das Trägerband 20 überzustehen.

Bei der Ausführungsform nach Fig. 4 ist auch ein innerer Druckträger 62 vorgesehen, der zwei außenseitig mit einem Druck 34 bzw. 36 versehene Einseiten-Druckträger 64, 66 aufweist. Diese Einseiten-Druckträger 64, 66 sind aber innenseitig mit je einer Haftklebstoffschicht 68 bzw. 70 versehen und haften auf Haftklebstoff abweisenden Schichten 72, 74 einer Trägerschicht 76. Bei dieser Ausführungsform können durch Stanzungen 78 und 80 Haftetiketten von beiden Seiten des Druckträgers 26 abgelöst werden.

Die Stanzungen 52, 78, 80 werden bevorzugt vorgenommen, bevor die Druckträger 26 auf das Trägerband aufgebracht werden.

Fig. 5 zeigt ein Förderband 90, auf dem in einer Reihe Flaschen 92 stehen. Über eine Spendekante 94 wird ein Träger-band 4 mit den an ihm haftenden Druckträgern gezogen, wobei über eine Seite des Trägerbands 4 die Bereiche 8 der Druckträger 2 mit den Aufstecklöchern 6 überstehen. Bei der durch die Pfeile gekennzeichneten Fördereinrichtung des Trägerbands 4 senken sich die Druckträger 2 allmählich auf die Hälse 96 der Flaschen 92 ab und werden hinter der Spendekante 94 von dem Trägerband 4 gelöst, wie dies aus Fig. 6 erkennbar ist.

Durch die über das Trägerband 4 überstehenden Bereiche 8 der Druckträger, in denen sich die Durchstecklöcher 6 befinden, werden beim Zuführen der Flaschen 92 die Durchstecklöcher 6 nicht durch das Trägerband 4 verdeckt. Dadurch wird sichergestellt, daß beim Transport der Flaschen 92 jeweils der Flaschenhals 96 der vordersten Flasche 92 in ein ihm zugeordnetes Durchsteckloch 6 eingreift und dadurch den Druckträger 2 nicht mehr freigibt, bis der Druckträger 2 durch freien Fall auf die Schulter 98 der Flasche 92 unterhalb des Halses 96 auftrifft.

Eine Fehletikettierung durch an den Flaschen 92 vorbeigespendete Druckträger 2 wird dadurch vermieden.

Das Trägerband 4 wird bei dieser Anordnung nicht durch Löcher, etwa durch Stanzungen, geschwächt. Die beim Aufbringen der Druckträger 2 auftretenden Zugspannungen verteilen sich vielmehr gleichmäßig über das Trägerband 4. Dadurch werden Störungen beim Aufbringen der Druckträger 2, etwa durch Einrisse in Löcher im Trägerband 4, vermieden.

## Patentansprüche

1. Auf einem Trägerband (4; 20) lösbar haftender, beidseitig bedruckter Druckträger (2; 26),
**dadurch gekennzeichnet**,
daß der Druckträger (2; 26) einen beidseitig mit einer aufkaschierten Folie (28; 30) oder einer Lackschicht versehenen inneren Druckträger (32; 42; 62) aufweist und daß die Außenseite einer aufkaschierten Folie (28; 30) oder einer Lackschicht klebstofffrei nur durch Adhäsion auf einer auf dem Trägerband (4; 20) befindlichen, nicht selbstklebenden Adhäsionsschicht (24) haftet.

2. Druckträger nach Anspruch 1, **dadurch gekennzeichnet**,
daß der innere Druckträger (42) zwei außenseitig mit einem Druck (34, 36) versehene Einseiten-Druckträger (44, 46) aufweist, die durch eine auf der Innenseite des einen Einseiten-Druckträgers (46) befindliche, Haftklebstoff abweisende Schicht (48) und durch eine auf der Innenseite des anderen Einseiten-Druckträgers (44) befindliche Haftklebstoffschicht (50) lösbar miteinander verbunden sind.

3. Druckträger nach Anspruch 1, **dadurch gekennzeichnet**,
daß der innere Druckträger (62) zwei außenseitig mit einem Druck (34, 36), innenseitig mit einer Haftklebstoffschicht (68, 70) versehene Einseiten-Druckträger (64, 66) aufweist, die mit ihrer Haftklebstoffschicht (68, 70) auf je einer Seite eines beidseitig mit einer Haftklebstoff abweisenden Schicht (72, 74) versehenen Trägerschicht (76) haften.

4. Druckträger nach Anspruch 2 oder 3, **dadurch gekennzeichnet**, daß wenigstens ein unterseitig mit einer Haftklebstoffschicht (50, 68, 70) versehener Einseiten-Druckträger (44, 64, 66) bis zu der ihn tragenden, Haftklebstoff abweisenden Schicht (48, 72, 74) mit einer Durchstanzung (52, 78, 80) versehen ist.

## Claims

1. A print carrier (2; 26) printed on either side and detachably adhering to a carrier tape (4; 20) characterised in that the print carrier (2; 26) has an inner print carrier (32; 42; 62) provided, on either side, with a laminated-on film (28; 30) or a varnish layer, and that the outside of a laminated-on film (28; 30) or a varnish layer adheres simply by adhesion to an adhesion layer (24) which is not self-adherent, provided on the carrier tape (4; 20), without using any adhesive.

2. A print carrier according to claim 1, characterised in that the inner print carrier (42) has two single-side print carriers (44, 46) which have, on their outside, a print (34, 36) and are detachably connected to one another by a layer (48), which is arranged on the inside of one of the single-side print carriers (46) and is adhesive-repellent, and by an adhesive layer (50) which is arranged on the inside of the other single-side print carrier (44).

3. A print carrier according to claim 1, characterised in that the inner print carrier (62) has two single-side print carriers (64, 66), which are provided on their outside with a print (34, 36) and on their inside with an adhesive layer (68, 70), the print carriers each adhering by means of their adhesive layer (68, 70) to one side of a carrier layer (76), both sides of which are provided with an adhesive-repellent layer (72, 74).

4. A print carrier according to claim 2 or 3, characterised in that at least one single-side print carrier (44, 64, 66) provided on the underside with an adhesive layer (50, 68, 70) has a stamped-out portion (52, 78, 8) extending up to the adhesive-repellent layer (48, 72, 74) which supports said print carrier.

## Revendications

1. Support d'impression (2; 26) imprimé sur les deux faces, adhérant de manière détachable sur une bande- support (4; 20), caractérisé par le fait que le support d'impression (2; 26) comporte un support d'impression (32; 42; 62) intérieur qui est pourvu sur ses deux faces d'un film (28; 30) contre-collé ou d'une couche de laque et par le fait que la face extérieure d'un film contre-collé (28, 30) ou d'une couche de laque adhère sans colle, par simple adhésion, sur une couche d'adhésion (24) non auto-adhésive, appliquée sur la bande-support (4; 20).

2. Support d'impression selon la revendication 1, caractérisé par le fait que le support d'impression (42) intérieur comporte deux supports d'impression (44, 46) monofaces qui sont pourvus côté extérieur d'une impression (34, 36) et qui sont liés l'un à l'autre de manière séparable, par l'intermédiaire d'une couche (48) anti-adhésive appliquée sur la face intérieure de l'un (46) des supports d'impression monofaces et d'une couche (50) d'adhésif appliquée sur la face intérieure de l'autre (44) support d'impression monoface.

3. Support d'impression selon la revendication 1, caractérisé par le fait que le support d'impression (62) intérieur comporte deux supports d'impression (64, 66) monofaces qui sont pourvus côté extérieur d'une impression (34, 36), sont pourvus côté intérieur d'une couche d'adhésif (68, 70) et sont collés par leur couche (68, 70) d'adhésif chacun sur une face d'une couche support (76) recouverte d'une couche (72 ,74) anti-adhésive.

4. Support d'impression selon la revendication 2 ou la revendication 3, caractérisé par le fait qu'au moins un support d'impression (44, 46, 66) monoface pourvu sur sa face inférieure d'une couche d'adhésif (50, 68, 70) est doté d'un pré-découpage (52, 78, 80) qui pénètre jusqu'à la couche anti-adhésive (48, 72, 74) qui le porte.
